# EUROPÄISCHE PATENTSCHRIFT

(11) **EP 0 984 127 B1**
(45) Veröffentlichungstag und Bekanntmachung des Hinweises auf die Patenterteilung: **06.05.2009**
(21) Anmeldenummer: 99810648.8
(22) Anmeldetag: 19.07.1999
(51) Int. Cl.: E05D 15/06

(54) **Laufwerks-Anordnung für eine Schiebetür**
Running mechanism for a sliding door
Mécanisme de roulement pour porte coulissante

(30) Priorität: 03.09.1998 CH 180098
(43) Veröffentlichungstag der Anmeldung: 08.03.2000
(73) Patentinhaber: EKU AG, CH-8370 Sirnach (CH)
(72) Erfinder: Gamperle, Walter, 9242 Oberuzwil (CH)
(74) Vertreter: Gachnang, Hans Rudolf

(56) Entgegenhaltungen:
- EP-A- 0 814 226
- US-A- 3 041 657
- US-A- 3 142 859
- US-A- 4 106 876

## Beschreibung

Gegenstand der Erfindung ist eine Laufwerks-Anordnung für eine Schiebetür gemäss Oberbegriff des Patentanspruchs 1.

Laufwerks-Anordnungen für Schiebetüren sind in vielen Ausführungen bekannt. Sie dienen dazu, die Schiebetüren hängend an Rollen zu führen. Im Zuge der Kostenminimierung und einfachen Montage müssen die Laufwerke nachträglich und mit wenig Montageaufwand mit der Schiebetür verbindbar sein. Dazu werden bei den meisten bekannten Ausführungsformen von Laufwerken an der Schiebetür Topfbohrungen, d.h. zylindrische Bohrungen, die die Schiebetür nicht vollständig durchdringen, angebracht. In diese Bohrungen können dann zylindrische Fortsätze an den Laufwerken, welche bereits in einer Tragschiene an der Decke des Schranks eingesetzt sind, eingeschoben und befestigt werden. Damit Fabrikations-Ungenauigkeiten an der Schiebetür und/oder am Schrank ausgeglichen werden können, weisen qualitativ hochstehende Laufwerks-Anordnungen Mittel auf, mit denen jede Schiebetür in der Höhe justierbar ist. Dazu dienen Exzenterscheiben, welche ins Laufwerk eingesetzt sind und welche mit einem Schraubendreher betätigt werden können.

Aus der EP-A1 0814226 ist weiter eine Laufwerksanordnung für Schiebetüren bekannt, bei der ein Rollenträger vertikal verschiebbar in einer Befestigungsplatte eingesetzt ist. Im Rollenträger ist eine horizontal verlaufende schlitzförmige Ausnehmung vorgesehen, in die ein Exzenterzapfen eingreift, der drehbar an einem Verschlussdeckel in der Befestigungsplatte gehalten ist. Das Zusammenfügen des Rollenträgers, der in der Führungsschiene vor der Montage der Schiebetür eingesetzt ist, mit der Befestigungsplatte, die an der Tür befestigt ist, ist umständlich, da vorerst der Rollenträger in die passgenaue Führung der Befestigungsplatte von oben nach unten eingeschoben, danach der Verschlussdeckel in die Befestigungsplatte eingefügt und hernach der Exzenter eingesetzt werden müssen.

Aufgabe der vorliegenden Erfindung ist die Schaffung einer Laufwerks-Anordnung mit einfachem Aufbau und einer Arretiervorrichtung für die Höhenjustierung, bei der der Rollenträger (13) werkzeugfrei mit der Befestigungsplatte (31) an der Schiebetür verbunden werden kann.

Gelöst wird diese Aufgabe durch eine Laufwerks-Anordnung mit den Merkmalen gemäss Patentanspruch 1.

Es gelingt mit der erfindungsgemässen Laufwerks-Anordnung, dass die Schiebetür, an der die Befestigungsplatte angeordnet ist, auf einfache Weise mit dem Rollenträger, welcher in der Führungsschiene eingesetzt ist, zu verbinden. Es werden dazu keine Werkzeuge benötigt. Auch das anschliessende Justieren und Arretieren in der justierten Stellung sind auf einfache Weise möglich.

Anhand eines illustrierten Ausführungsbeispiels wird die Erfindung näher erläutert. Es zeigen
- Figur 1: eine Rückansicht einer mit einem Laufwerk in einem Schrank geführten Schiebetür (Tragschiene im Längsschnitt dargestellt),
- Figur 2: einen Querschnitt längs Linie II-II durch die Schiebetür (einschliesslich deren Bodenführung),
- Figur 3: einen Horizontalschnitt durch die Laufwerks-Anordnung längs Linie III-III in Figur 1,
- Figur 4: einen Horizontalschnitt durch die Befestigungsplatte längs Linie III-III in Figur 1,
- Figur 5: eine Ansicht wie in Figur 1, jedoch mit einem Tandem-Rollenlaufwerk.

An der Decke 1 eines Schranks 3 ist eine Tragschiene 5 mittels Schrauben 7 oder durch Verrastung in einer Nut befestigt. Eine Schiebetür 9 hängt, getragen durch eine Laufwerks-Anordnung 11, an der Tragschiene 5.

Die Laufwerks-Anordnung 11 umfasst einen Rollenträger 13, an welchem, exzentrisch auf der Achse A gelagert, eine Exzenterscheibe 15 drehbar befestigt ist. Die Drehachse A wird durch eine Hülse 17 mit einem Innensechskant gebildet und durchdringt den Rollenträger 13. Der Innensechskant in der Hülse 17 ist von der Rückseite des Rollenträgers 13 her zugänglich.

Ebenfalls von der Rückseite des Rollenträgers 13 zugänglich ist eine den Rollenträger 13 durchdringende Arretierschraube 19. Diese durchdringt den Rollenträger 13 in einer schlitzförmigen öffnung 21, welche als konzentrisch zur Achse A liegendes Kreisringsegment ausgebildet ist. Die Arretierschraube 19 ist in einer Gewindebohrung 20 in der Exzenterscheibe 15 axial verstellbar geführt gehalten.

Am oberen Ende des Rollenträgers 13 ist auf einer horizontal liegenden Drehachse B ein Rollenpaar 23 drehbar gelagert. Das Rollenpaar 23 wälzt innerhalb der Tragschiene 5 auf zwei seitlich eines Schlitzes 25 in der Tragschiene 5 angeordneten Laufflächen 27 ab.

In der Ausgestaltung gemäss Figur 5 tritt anstelle eines einzigen Rollenpaares 23 ein Tandem-Rollenpaar, welches auf einer Waage 29 gelagert ist, die eine gleichmässige Auflage der beiden Rollenpaare 23 auf den Laufflächen 27 sicherstellt. Die übrigen Teile der Laufrollenanordnung entsprechen denjenigen in Figur 1.

Die Exzenterscheibe 15 ist in einer Befestigungsplatte 31 drehbar gelagert. Letztere umfasst einen zylindrischen Fortsatz 33, welcher in einer Topfbohrung 35 in der Schiebetür 9 im wesentlichen spielfrei gehalten wird. Im Innern des zylindrischen Fortsatzes 33 ist ein Käfig 37 ausgebildet, der aus einer Mehrzahl von den Käfig 37 bildenden Zungen 39 besteht. Die Wurzeln der Zungen 39 befinden sich an der Grundplatte 41 der Befestigungsplatte 31. An dieser sind auch eine Mehrzahl von Bohrungen 43 angebracht, welche zum Hindurchführen von Befestigungsschrauben 45 (vgl. Figur 2) dienen, mit denen die Befestigungsplatte 31 an der Schiebetür 9 montiert wird. An den Enden der Zungen 39 sind radial nach innen gerichtete Verdickungen oder Nocken 47 ausgebildet, welche dazu bestimmt sind, in einer peripheren Nut 49 an der Exzenterscheibe 15 einzugreifen, wenn diese in die Befestigungsplatte 31 axial eingeschoben ist. Nach dem axialen Einschieben liegt der im wesentlichen rechteckige Rollenträger 13 in einer vertikal verlaufenden Ausnehmung 51 in der Befestigungsplatte 31 und wird mit seinen Seitenkanten 53 an den seitlichen Begrenzungen 55 der Ausnehmung 51 spielfrei geführt.

Im folgenden wird die Funktionsweise bzw. die Montage der Laufwerks-Anordnung kurz erläutert.

Der Rollenträger 13 wird bei der Herstellung des Schranks 3 in die Tragschiene 5 eingeführt und ist dadurch gefangen, d.h. der Rollenträger kann nicht mehr aus der Tragschiene bzw. durch deren untenliegenden Schlitz austreten. An der Schiebetür 9 wird die Topfbohrung 35 in herkömmlicher Weise gebohrt und danach die Befestigungsplatte 31 bzw. deren Fortsatz 33 in die Topfbohrung 35 eingeschoben und mit Befestigungsschrauben 45 mit der Schiebetür 9 fest verbunden. An der Aufstellungsstelle des Schranks 3 wird die Schiebetür 9 in die Funktionsstellung gebracht und der Rollenträger 13 bzw. die daran befestigte Exzenterscheibe 15 axial in den Käfig 37 eingeschoben bis dieser an den Nocken 47 einrastet. Anschliessend wird mit einem Imbusschlüssel die Schiebetür 9 bezüglich der Horizontalen exakt ausgerichtet. Mit dem gleichen Imbusschlüssel kann nun direkt neben der Hülse 17 die Arretierschraube 19 festgezogen und damit die Schiebetür 9 bezüglich dem Schrank 3 festgesetzt werden.

Muss die Schiebetür 9 zu einem späteren Zeitpunkt wieder ausgehängt werden, so kann mit einem Schraubendreher 59 (Figur 2) der Rollenträger 13 aus dem Käfig 37 herausgezogen werden.

Vorzugsweise sind an der Exzenterscheibe 15 und an der Befestigungsschraube 37 die gleichen Schlüsselaufnahmen ausgebildet, damit nur ein Schraubendreher oder Schlüssel für beide Betätigungen verwendet werden kann.

Zur Führung der Schiebetür 9 im Bereich ihrer Unterkante 61 kann ein gefederter Bolzen 63 oder ein anderes aus dem Stand der Technik bekanntes Führungsmittel eingesetzt werden. Dieses ist nicht Teil der vorliegenden Erfindung.

## Patentansprüche

1. Laufwerks-Anordnung (11) für eine Schiebetür (9), umfassend mindestens eine Laufrolle (23), welche drehbar an einem höhenverstellbaren Rollenträger (13) befestigt ist, eine am Rollenträger (13) drehbar angeordnete Exzenterscheibe (15) mit einer Schlüsselaufnahme (17) zum Drehen der Exzenterscheibe (15) und eine Befestigungsplatte (31) mit einem zylindrischen Fortsatz (33) zum Einschieben in eine Topfbohrung (35) an der Schiebetür (9) und mit einer vertikal verlaufenden Ausnehmung (51) für den Rollenträger (13), wobei der Rollenträger (13) mit der daran drehbar angeordneten Exzenterscheibe (15) in der Befestigungsplatte (31) festklemm- und höhenverstellbar ist,
**dadurch gekennzeichnet, dass**
der zylindrische Fortsatz (33) der Befestigungsplatte (31) einen zylindrischen Käfig (37) aufweist, dessen Wandung (39) radialelastisch ausgebildet ist und als Drehlager und Axialführung für die Exzenterscheibe (15) dient.

2. Laufwerks-Anordnung nach Anspruch 1, **dadurch gekennzeichnet, dass** die Wandung (39) aus einer Mehrzahl von an der Befestigungsplatte (31) angebrachten Zungen (39) besteht.

3. Laufwerks-Anordnung nach Anspruch 2, **dadurch gekennzeichnet, dass** an den freien Enden der Zungen (39) Nocken (47) ausgebildet sind.

4. Laufwerks-Anordnung nach Anspruch 3, **dadurch gekennzeichnet, dass** an der Exzenterscheibe (15) eine umlaufende Nut (49) zum Einrasten der Nocken (47) eingelassen ist.

5. Laufwerks-Anordnung nach einem der Ansprüche 1 bis 4, **dadurch gekennzeichnet, dass** in einer Gewindebohrung (20) in der Exzenterscheibe (15) eine den Rollenträger (13) durchdringende Arretierschraube (19) angeordnet und zum Arretieren der Exzenterscheibe (15) bezüglich des Rollenträgers (13) eindrehbar ist.

6. Laufwerks-Anordnung nach Anspruch 5, **dadurch gekennzeichnet, dass** die Arretierschraube (19) eine kreisbogenförmige Öffnung (21) im Rollenträger (13) durchdringt.

7. Laufwerks-Anordnung nach einem der Ansprüche 1 bis 6, **dadurch gekennzeichnet, dass** die Exzenterscheibe (15) mit einer Hülse (17) drehbar am Rollenträger (13) befestigt ist und dass in der Hülse (17) ein Innensechskant zum Drehen der Hülse (17) und der Exzenterscheibe (15) ausgebildet ist.

8. Laufwerks-Anordnung nach einem der Ansprüche 1 bis 7, **dadurch gekennzeichnet, dass** an der Exzenterscheibe (15) und an der Befestigungsschraube (37) gleiche Schlüsselaufnahmen ausgebildet sind.

9. Laufwerks-Anordnung nach einem der Ansprüche 1 bis 8, **dadurch gekennzeichnet, dass** der Rollenträger (13) mit der daran befestigten Exzenterscheibe (15) werkzeugfrei in den Käfig (37) an der Befestigungsplatte (31) einschieb- und einrastbar ist.

## Claims

1. A runner arrangement (11) for a sliding door (9), comprising at least one runner roller (23) which is rotatably fastened on a height-adjustable roller carrier (13), an eccentric disk (15) which is rotatable on the roller carrier (13) and with a key receiver (17) for rotating the eccentric disk (16), and a fastening plate (31) with a cylindrical continuation (33) for insertion into a cup hole (35) on the sliding door (9) and with a vertically running recess (51) for the roller carrier (13), wherein the roller carrier (13) with the eccentric disk (15) which is rotatably arranged thereon may be clamped and is height adjustable in the fastening plate (31)
**characterised in that**
the cylindrical continuation (33) of the fastening plate (31) comprises a cylindrical cage (37), whose wall (39) is designed in a radially elastic manner and serves as a rotation bearing and axial guide for the eccentric disk (15),

2. A runner arrangement according to claim 1, **characterised in that** the wall (39) consists of a plurality of tongues (39) attached on the fastening plate (31).

3. A runner arrangement according to claim 2, **characterised in that** cams (47) are formed on the free ends of the tongues (39).

4. A runner arrangement according to claim 3, **characterised in that** a peripheral groove (49) for the locking in of the cam (47) is admitted on the eccentric disk (15).

5. A runner arrangement according to one of the claims 1 to 4, **characterised in that** a locking screw (19) which penetrates the roller carrier (13) is arranged in a threaded bore (20) in the eccentric disk (15) and may be rotated in for locking the eccentric disk (15) with respect to the roller carrier (13).

6. A runner arrangement according to claim 5, **characterised in that** the locking screw (19) penetrates a circular-arc-shaped opening (21) in the roller carrier (13).

7. A runner arrangement according to one of the claims 1 to 6, **characterised in that** the eccentric disk (15), with a sleeve (17), is rotatably fastened on the roller carrier (13), and that a hexagon socket for rotating the sleeve (17) and the eccentric disk (15) is formed in the sleeve (17).

8. A runner arrangement according to one of the claims 1 to 7, **characterised in that** the same key receivers are formed on the eccentric disk (15) and on the fastening screw (37).

9. A runner arrangement according to one of the claims 1 to 8, **characterised in that** the roller carrier (13) with the eccentric disk (15) fastened thereon, may be inserted and locked into the cage (37) on the fastening plate (31), without any tools.

## Revendications

1. Ensemble de mécanisme de roulement (11) pour une porte coulissante (9), comprenant au moins un galet de roulement (23) qui est fixé à rotation sur un support de galet (13) réglable en hauteur, un disque excentrique (15) disposé à rotation sur le support de galet (13) et pourvu d'un logement pour clé (17) pour faire tourner le disque excentrique (15), et une plaque de fixation (31) pourvue d'un prolongement cylindrique (33) à insérer dans un perçage en pot (35) sur la porte coulissante (9), et avec un évidement (51) s'étendant verticalement pour le support de galet (13), sachant que le support de galet (13), avec le disque excentrique (15) disposé à rotation sur lui, peut être réglé en hauteur et bloqué par serrage dans la plaque de fixation (31),
**caractérisé en ce que** le prolongement cylindrique (33) de la plaque de fixation (31) présente une cage cylindrique (37) dont la paroi (39) est conçue radialement élastique et sert de palier de rotation et de guidage axial pour le disque excentrique (15).

2. Ensemble de mécanisme de roulement selon la revendication 1, **caractérisé en ce que** la paroi (39) est constituée d'une pluralité de languettes (39) installées sur la plaque de fixation (31).

3. Ensemble de mécanisme de roulement selon la revendication 2, **caractérisé en ce que** des ergots (47) sont formés aux extrémités libres des languettes (39).

4. Ensemble de mécanisme de roulement selon la revendication 3, **caractérisé en ce qu'**une rainure périphérique (49) est pratiquée sur le disque excentrique (15) pour l'enclenchement des ergots (47).

5. Ensemble de mécanisme de roulement selon l'une des revendications 1 à 4, **caractérisé en ce qu'**une vis de blocage (19) traversant le support de galet (13) est disposée dans un perçage fileté (20) dans le disque excentrique (15), et elle peut être vissée pour bloquer le disque excentrique (15) par rapport au support de galet (13).

6. Ensemble de mécanisme de roulement selon la revendication 5, **caractérisé en ce que** la vis de blocage (19) traverse une ouverture (21) en forme d'arc de cercle dans le support de galet (13).

7. Ensemble de mécanisme de roulement selon l'une des revendications 1 à 6, **caractérisé en ce que** le disque excentrique (15) est fixé à rotation par une douille (17) sur le support de galet (13), et **en ce qu'**un six pans creux est formé dans la douille (17) pour faire tourner la douille (17) et le disque excentrique (15).

8. Ensemble de mécanisme de roulement selon l'une des revendications 1 à 7, **caractérisé en ce que** des logements pour clé identiques sont formés sur le disque excentrique (15) et sur la vis de fixation (37).

9. Ensemble de mécanisme de roulement selon l'une des revendications 1 à 8, **caractérisé en ce que** le support de galet (13), avec le disque excentrique (15) fixé sur lui, peut être inséré et enclenché sans outil dans la cage (37) sur la plaque de fixation (31).
